# EUROPÄISCHE PATENTSCHRIFT

(11) **EP 0 500 550 B1**
(45) Veröffentlichungstag und Bekanntmachung des Hinweises auf die Patenterteilung: **15.06.1994**
(21) Anmeldenummer: 90914126.9
(22) Anmeldetag: 19.09.1990
(51) Int. Cl.: H01H 31/32

(54) **TRENNSCHALTER FÜR METALLGEKAPSELTE, DRUCKGASISOLIERTE HOCHSPANNUNGSSCHALTANLAGEN**
ISOLATOR SWITCH FOR METAL-CLAD, COMPRESSED-GAS-INSULATED HIGH-VOLTAGE SWITCHGEAR
SECTIONNEUR POUR APPAREILLAGES HAUTE TENSION SOUS BLINDAGE METALLIQUE AVEC ISOLATION PAR GAZ COMPRIME

(30) Priorität: 17.11.1989 DE 3938711
(43) Veröffentlichungstag der Anmeldung: 02.09.1992
(73) Patentinhaber: SIEMENS AKTIENGESELLSCHAFT, 80333 München (DE)
(72) Erfinder: LORENZ, Dieter, D-1000 Berlin 45 (DE); SEUBERT, Ingo, D-1000 Berlin 20 (DE)
(86) Internationale Anmeldenummer: DE9000722
(87) Internationale Veröffentlichungsnummer: WO9107768

(56) Entgegenhaltungen:
- EP-A- 66 533
- EP-A- 138 743
- FR-A- 2 547 107

## Beschreibung

Die Erfindung bezieht sich auf einen Trennschalter für metallgekapselte, druckgasisolierte Hochspannungsschaltanlagen mit einer zwischen Feldelektroden liegenden Trennstrecke, die durch einen rohrförmigen beweglichen Hauptschaltstift überbrückbar ist, dessen fester Gegenkontakt hohl ausgebildet ist, bei dem der bewegliche Hauptschaltstift einen in diesem axialbeweglichen Hilfsschaltstift enthält, der mit dem der Trennstrecke zugewandten Ende einen Spannring im Innern des Hauptschaltstiftes durchsetzt und von einer Feder umgeben ist, die sich zwischen dem Spannring und einem Anschlag am Hilfsschaltstift erstreckt, wobei der Hilfsschaltstift in Ausschaltstellung im Innern des beweglichen Hauptschaltstiftes liegt und in Einschaltstellung des Trennschalters an einem im hohlen Gegenkontakt des Hauptschaltstifts liegenden, federbelasteten Gegenkontakt zur Anlage gelangt und bei Beginn der Ausschaltbewegung des beweglichen Hauptschaltstiftes so verbleibt, bis er durch die Feder nach Freigabe durch eine ortsfest innerhalb einer der Feldelektroden gelagerte mechanische Steuerung mit einer gegenüber der Bewegung des beweglichen Hauptschaltstiftes größeren Geschwindigkeit in die Ruhelage zurückgeführt wird.

Ein derartiger Trennschalter ist aus der EP 0 066 533 B1 bekannt. Bei dem bekannten Trennschalter sind sowohl der Hilfsschaltstift als auch sein Gegenkomtakt jeweils von einer Feder umgeben, welche die Bewegung des Hilfsschaltstiftes und des Gegenkontaktes in Ausschaltrichtung bewirken. Bei der Einschaltstellung wird für die Kontaktierung eine formschlüssige Verbindung zwischen dem Hilfsschaltstift und seinem Gegenkontakt durch eine Verklinkung erreicht, weshalb einer der beiden Teile jeweils eine Winkelbewegung durchführen muß. Beim Ausschalten des Trennschalters wird die Auslösung dieser Winkelbewegung und somit die Freigabe des Hilfsschaltstiftes zu einem vorher bestimmten Zeitpunkt in Abhängigkeit von der Lage des Hauptschaltstiftes durch eine mechanische Steuerung bewirkt, nämlich dann, wenn der Hauptschaltstift zur Feldelektrode des Gegenkontaktes den notwendigen dielektrischen Abstand erreicht hat, der eine Spannungsfestigkeit gewährleistet. Danach wird der Hilfsschaltstift von seiner Feder mit einer größeren Geschwindigkeit zurückgezogen, als sie der Antrieb des Hauptschaltstiftes für diesen hervorruft. Deshalb können mit dem bekannten Trennschalter auch Lichtbögen geringe Stromstärken ohne Schaden gelöscht werden, wie sie z. B. beim Ausschalten von unbelasteten Transformatoren auftreten.

Die Auslösung der Ausschaltbewegung des Hilfsschaltstiftes ist zwar bei dem bekannten Trennschalter genau einstellbar, doch ist eine derartige Verklinkung nicht reibungsfrei. Deshalb erfordern zumindest die bei der Verklinkung in Berührung miteinander gelangenden Teile bestimmte Werkstoffeigenschaften und eine Abnutzung und eine damit verbundene Beeinflussung des Auslösezeitpunktes läßt sich trotzdem nicht mit Sicherheit vermeiden.

Der Erfindung liegt daher die Aufgabe zugrunde, den Aufbau eines derartigen Trennschalters zu vereinfachen und die Auslösung des Hilfsschaltstiftes weitgehend reibungsfrei zu gestalten, so daß sie von Abnutzung unabhängig ist.

Zur Lösung dieser Aufgabe enthält bei einem Trennschalter der eingangs beschriebenen Art gemäß der Erfindung die mechanische Steuerung eine drehbar gelagerte, sich in der Einschaltstellung selbsttätig verklemmende in der dem Hauptschaltstift zugeordneten Feldelektrode angeordnete Hebelanordnung, welche die Einschaltbewegung des Hilfsschaltstiftes nicht behindert und ihn bei Beginn der Ausschaltbewegung des Hauptschaltstiftes solange festhält, bis er durch eine mit dem Hauptschaltstift verbundene Führungsfläche ausgelenkt wird. Die Kontaktierung bzw. die Potentialverbindung zwischen dem Gegenkontakt und dem Hilfsschaltstift wird dabei in der Einschaltstellung lediglich durch eine Anlage zwischen den beiden jeweils entgegengesetzt federbelasteten Teilen (Hilfsschaltstift und dazugehöriger Gegenkontakt) erzielt. Wird nun durch die mechanische Steuerung die Sperrung des Hilfschaltstiftes in der Einschaltstellung aufgehoben, so wird dem Zurückschnellen des Hilfsschaltstiftes mit hoher Geschwindigkeit keinerlei Reibungswiderstand entgegengesetzt. Mithin bleibt der einmal eingestellte Auslösezeitpunkt unabhängig von der Betriebslebensdauer des Trennschalters bzw. von der Zahl der bereits durchgeführten Ausschaltungen unverändert erhalten.

Es ist vorteilhaft, wenn, in Weiterbildung der Erfindung, der Gegenkontakt des Hilfsschaltstiftes eine federbelastete, in Ruhelage in einer Öffnung der Feldelektrode liegende Schirmelektrode aufweist, an der auch der Hauptschaltstift zur Anlage gelangt und sie in der Einschaltstellung in das Innere der Feldelektrode drückt, und wenn die auf die Schirmelektrode einwirkende Feder eine Beschleunigung bewirkt, die bis zum Erreichen der Ruhelage der Schirmelektrode größer als die Beschleunigung des Hilfsschaltstiftes bei der Ausschaltbewegung ist.

Bei dem Einschalten des Trennschalters wird also die Schirmelektrode, die den Gegenkontakt des Hilfsschaltstiftes bildet, von dem Hauptschaltstift aus ihrer Ruhelage gedrückt und die den Gegenkontakt des Hilfsschaltstiftes umgebende Feder wird somit vorgespannt. Die Vorspannung der Feder und des Gegenkontaktes wird bei der Ausschaltbewegung des Hauptschaltstiftes durch die selbsttätige Verklemmung der Hebelanordnung der mechanischen Steuerung, die eine Sperrung des Hilfsschaltstiftes in der Einschaltlage, d. h. in Anlage an der zurückgedrückten Schirmelektrode, bewirkt, zunächst aufrechterhalten. Erst bei Auslösung der Hebelanordnung durch die mit dem Hauptschaltstift verbundene Führungsfläche und somit der Freigabe des Hilfsschaltstiftes wird die Federkraft der den Gegenkontakt umgebenden Feder in dem Sinne wirksam, daß die Schirmelektrode bis zum Erreichen ihrer Ruhelage dem Hilfsschaltstift nachfolgt, ohne daß die Potentialverbindung unterbrochen wird. Damit erreicht man, daß sich der Hilfsschaltstift schon vor dem Aufheben der Kontaktierung beschleunigt und somit beim Trennen von der Schirmelektrode schon eine hohe Geschwindigkeit hat, die dann noch weiter gesteigert wird.

Es ist zweckmäßig, die selbsttätige Verklemmung der Hebelanordnung dadurch zu erzielen, daß eine Rückholfeder die Hebelanordnung in Ruhelage gegen einen Anschlag preßt. Dieser Anschlag kann ortsfest oder auch beweglich angeordnet sein. Letzteres kann dadurch erreicht werden, daß die Hebelanordnung zwei symmetrisch zur Längsachse des Hauptschaltstiftes angeordnete Hebel enthält, die durch die Rückholfeder verbunden und gegen einen mittigen Ansatz des Hilfsschaltstifts gepreßt sind. Dadurch erzielt man außerdem eine einfache Zentrierung des Hilfsschaltstiftes.

Weiterhin empfiehlt es sich, zur Herabsetzung der Reibung innerhalb der mechanischen Steuerung die an einem Anschlag oder einer Führungsfläche anliegenden Hebelenden der Hebelanordnung jeweils mit einer Rolle zu versehen. Aus dem selben Grund ist es auch vorteilhaft, wenn die mit dem Hauptschaltstift verbundene Führungsfläche der mechanischen Steuerung als Nocke ausgebildet ist, die einen parallel zur Längsachse des beweglichen Hauptschaltstiftes verlaufenden Bereich aufweist. Dadurch läßt sich auch der Auslösezeitpunkt genauer einstellen.

Im folgenden sei die Erfindung noch anhand der in den Figuren 1 bis 13 der Zeichnung schematisch dargestellten Ausführungsbeispiele, auf welche die Erfindung jedoch nicht beschränkt ist, näher erläutert.

Die Figuren 1 bis 12 betreffen das erste Ausführungsbeispiel und zeigen jeweils einen Längsschnitt durch den Trennschalter, wobei sich die Figuren 1 und 2 entsprechen, die Figur 1 aber einen größeren Maßstab als die anderen Figuren hat.

Figur 13 zeigt das zweite etwas abgewandelte Ausführungsbeispiel als Längsschnitt durch den Trennschalter ebenfalls in einem der Figur 1 entsprechenden größeren Maßstab. In allen Figuren sind für die gleichen Teile die gleichen Bezugszahlen verwendet.

Der Trennschalter 1 einer metallgekapselten, mit Druckgas, insbesondere SF₆, isolierten Hochspannungsschaltanlage liegt in einer rohrförmigen metallischen, geerdeten Kapselung 2. Um das elektrische Feld zwischen der metallischen Kapselung 2 und dem rohrförmigen, beweglichen Hauptschaltstift 3 und dem ebenfalls rohrförmigen, nur angedeuteten festen Gegenkontakt 4 zu vergleichmäßigen, sind sowohl der bewegliche Hauptschaltstift 3 als auch der Gegenkontakt 4 von abschirmenden Feldelektroden 5 umgeben, deren Abstand zur Kapselung 2 nicht maßstabsgerecht dargestellt ist.

Zwischen den Stirnseiten der beiden Feldelektroden 5 liegt die durch Pfeile angedeutete Trennstrecke 6. Sie wird in der Einschaltstellung des Trennschalters 1 von dem beweglichen Hauptschaltstift 3 überbrückt. Der Antrieb des Hauptschaltstiftes 3 ist zur besseren Übersichtlichkeit nicht dargestellt. Er bewirkt aber, wie bei Trennschaltern üblich, eine verhältnismäßig langsame Bewegung des Hauptschaltstiftes 3. Deshalb ist im Innern des rohrförmigen beweglichen Hauptschaltstiftes 3 zusätzlich ein mittig angeordner Hilfsschaltstift 7 vorgesehen, der bei der Einschaltbewegung in Ruhelage im Innern des Hauptschaltstiftes 3 verbleibt und bei der Ausschaltbewegung von einer besonderen Feder 8 mit einer größeren Geschwindigkeit als der des Hauptschaltstiftes 3 angetrieben wird.

Die Feder 8 umgibt den Hilfsschaltstift 7 und ist als Druckfeder ausgeführt. Damit sie auf einfache Weise gespannt werden kann, durchsetzt der Hilfsschaltstift 7 mit seinem vorderen, der Trennstrecke 6 zugewandten Ende 9 einen im Innern des Hauptschaltstiftes 3 befindlichen Spannring 10, an dem er mit Hilfe eines vorderen Anschlages 11 in der Ruhelage, in der er sich im Innern des Hauptschaltstiftes befindet, zur Anlage gelangt. Am hinteren Ende 12 des Hilfsschaltstiftes 7 ist eine Stellschraube 13 vorgesehen, die sich konisch aufweitet. Durch Veränderung der Lage der Stellschraube 13 auf dem Hilfsschaltstift 7 läßt sich die Vorspannung der Feder 8 einstellen.

Außerdem ist im Innern der den Hauptschaltstift 3 umgebenden Feldelektrode 5 eine mechanische Steuerung 14 für die Auslösung der Ausschaltbewegung des Hilfsschaltstiftes 7 angeordnet. Die Hebelanordnung dieser mechanischen Steuerung 14 besteht aus einem zweiarmigen Winkelhebel 15, der im Drehpunkt 16 ortsfest gelagert ist. Dieser Winkelhebel 15 wird in seiner Ruhelage durch die Rückholfeder 17 gegen den ortsfesten Anschlag 18 gedrückt. Die Enden des zweiarmigen Winkelhebels 15 werden bei der Schaltbewegung des Trennschalters ausgelenkt und sind deshalb mit Rollen versehen, nämlich mit der Sperrolle 19, die dem Hilfsschaltstift 7 zugewandt ist und der Schaltrolle 20 am anderen Ende des Winkelhebels 15.

Die Führungsfläche 21 für die Schaltrolle 20 ist über einen Bügel 22 mit dem Hauptschaltstift 3 verbunden und weist zwei konisch geneigte, aufeinander zulaufende Anschlagflächen 23, 24 auf, zwischen denen sich ein parallel zur Längsachse des Hauptschaltstiftes 3 verlaufender Bereich 25 erstreckt. Die Neigung der Anschlagfläche 24 ist dabei flacher als der Krümmungsradius des dieser zugewandten Hebelarmes des Winkelhebels 15. Die Schaltrolle 19 wird dagegen von der konischen Fläche 26 der Stellschraube 13 ausgelenkt und die Stirnfläche 27 der Stellschraube 13 bewirkt die selbsthemmende Verklemmung bzw. Blockierung des Winkelhebels 15 gegen den Anschlag 18.

Auch der Gegenkontakt für den Hilfsschaltstift 7, der als Schirmelektrode 28 ausgebildet ist, ist mit einer Druckfeder 29 federbelastet. In Ruhelage der Druckfeder 29 liegt die Schirmelektrode 28 in der stirnseitigen Öffnung 30 der Feldelektrode 5 des Gegenkontaktes 4. Die Fläche der Schirmelektrode 28 ist so groß gewählt, daß an ihr nicht nur die Stirnfläche 31 des Hilfsschaltstiftes 7, sondern auch die Stirnfläche 32 des Hauptschaltstiftes 3 zur Anlage gelangt.

Der gemäß der Erfindung ausgebildete Trennschalter 1 funktioniert wie folgt:

Figur 2 zeigt, ebenfalls wie Figur 1, die Ausschaltstellung des Trennschalters, in der sich der Hilfsschaltstift 7 im Innern des beweglichen Hauptschaltstiftes 3 befindet. Der zweiarmige Winkelhebel 15 der mechanischen Steuerung 14 befindet sich ebenfalls in Ruhelage und wird mithin von der Rückholfeder 17 gegen den Anschlag 18 gedrückt. Die Sperrolle 19 und die Schaltrolle 20 haben keine Berührung mit anderen Flächen.

Figur 3 zeigt den Beginn der durch den Pfeil 33 angedeuteten Einschaltbewegung des beweglichen Hauptschaltstiftes 3. Dieser hat sich bereits soweit in die Trennstrecke 6 hineinverlagert, daß die dem Hauptschaltstift 3 zugewandte Anschlagsfläche 24 der Führungsfläche 21 an der Schaltrolle 20 des Winkelhebels 15 zur Anlage gelangt ist.

Im weiteren Verlauf der Einschaltbewegung lenkt die Führungsfläche 21 über die Schaltrolle 20 den Winkelhebel 15 soweit aus, bis die Schaltrolle 20 zunächst im Bereich 25 der Führungsfläche 21 liegt (Figur 4) und dann nach Abrollen an der Anschlagfläche 23 den Kontakt zur Führungsfläche 21 verliert, so daß der Winkelhebel 15 durch die Rückholfeder 17 wieder gegen den Anschlag 18 gedrückt ist und somit seine Ruhelage einnimmt (Figur 5).

Der Hauptschaltstift 3 nimmt bei seiner Einschaltbewegung den Hilfsschaltstift 7 mit. Dabei gelangt die Sperrolle 19 an der konischen Fläche 26 der Stellschraube 13 zur Anlage, ehe der Hauptschaltstift 3 die gesamte Trennstrecke 6 überbrückt hat. Die Sperrolle 19 läuft bei der Fortsetzung der Einschaltbewegung an der konischen Fläche 26 hoch und lenkt somit wiederum den zweiarmigen Winkelhebel 15 aus seiner Ruhelage aus (Figur 6), so daß die Stellschraube 13 den Winkelhebel 15 ohne Widerstand passieren kann. Dabei gelangt der Hauptschaltstift 3 an der Schirmelektrode 28, die den Gegenkontakt für den Hilfsschaltstift 7 bildet, zur Anlage und drückt sie aus ihrer Ruhelage hinaus, wobei sich die Druckfeder 29 spannt.

Der Hauptschaltstift 3 setzt weiterhin gemeinsam mit dem Hilfsschaltstift 7 seine Einschaltbewegung soweit fort, bis er seine in Figur 7 dargestellte Einschaltstellung erreicht hat, in welcher der Hauptschaltstift 3 in Kontakt zum Gegenkontakt 4 steht und mit seiner Stirnfläche 32 die Schirmelektrode 28 in ihre Endlage im Innern der Feldelektrode 5 hineingedrückt und dabei die Druckfeder 29 gespannt hat. Die Stirnfläche 31 des Hilfsschaltstiftes 7 liegt ebenfalls an der Schirmelektrode 28 an. In dieser Einschaltstellung ist also der Trennschalter 1 geschlossen und der Strom wird vom Hauptschaltstift 3 auf den Gegenkontakt 4 übertragen und zwischen dem Hilfsschaltstift 7 und seinem durch die Schirmelektrode 28 gebildeten Gegenkontakt besteht eine Potentialverbindung. Der Winkelhebel 15 der mechanischen Steuerung 14 befindet sich in Einschaltstellung ebenfalls wieder in Ruhelage.

Figur 8 zeigt den Beginn der Ausschaltbewegung des Hauptschaltstiftes 3, gekennzeichnet durch den Pfeil 34. Bei dieser entspannt sich zunächst die Druckfeder 29, so daß die Schirmelektrode 28 dem Hauptschaltstift 3 etwas nachfolgt und an seiner Stirnfläche 32 anliegen bleibt, wobei sie die Stirnfläche 31 des Hilfsschaltstiftes 7 vor sich her drückt. Wenn aber die Stirnfläche 27 der Stellschraube 13 vor dem Erreichen der Ruhelage der Schirmelektrode 28 in Kontakt mit der Sperrolle 19 der mechanischen Steuerung 14 gelangt, verklemmt sich diese selbsttätig, weil der Winkelhebel 15 gegen den Anschlag 18 gedrückt ist. Dadurch wird sowohl die Schirmelektrode 28 als auch der Hilfsschaltstift 7 an einer Weiterbewegung in Ausschaltrichtung gehindert.

Der Hauptschaltstift 3 und mit ihm verbunden der Bügel 22 mit der Führungsfläche 21 setzt dagegen die Ausschaltbewegung 34 fort (Figur 9). Mithin hat sich also bereits der Hauptschaltstift 3 vom Gegenkontakt 4 getrennt, während die Potentialverbindung zwischen dem Hilfsschaltstift 7 und der Schirmelektrode 28 noch aufrechterhalten wird.

Die Lage der Führungsfläche 21 und die Summe der Hebelarme des Winkelhebels 15 ist nun so bemessen, daß bei einem vorher bestimmten, durch Pfeile dargestellten Abstand 35 zwischen der Feldelektrode 5 des Gegenkontakts 4 und der Stirnfläche 32 des Hauptschaltstiftes 3, der Winkelhebel 15 durch die Anschlagfläche 23 seine maximale Auslenkung über die Schaltrolle 20 erreicht hat, so daß er aus der Ruhelage weggedrückt ist und an dem Bereich 25 zur Anlage gelangt, wobei gleichzeitig die Sperrolle 19 über die Stirnfläche 27 der Stellschraube 13 gehoben wird, so daß die mechanische Steuerung 14 den Hilfsschaltstift 7 nicht mehr festhält (Figur 10). Dies bedeutet den Auslösezeitpunkt für den Hilfsschaltstift 7, da sich jetzt die Feder 8 entspannen kann. Der diesen Auslösezeitpunkt bestimmende Abstand 35 ist so gewählt, daß er der erforderlichen Spannungsfestigkeit zwischen Feldelektrode 5 und Hauptschaltstift 3 entspricht.

Durch das Entspannen der Feder 8 wird der Hilfsschaltstift 7 mit großer Geschwindigkeit in das Innere des Hauptschaltstiftes 3, der sich weiterhin in Ausschaltrichtung bewegt, hineingezogen. Da jedoch die Druckfeder 29 in ihrer Federkraft so gewählt ist, daß sie eine Beschleunigung auf die Schirmelektrode 28 ausübt, die größer als die von der Feder 8 auf den Hilfsschaltstift 7 ausgeübte Beschleunigung ist, verbleibt zunächst der Hilfsschaltstift 7 noch solange in Potentialverbindung mit der Schirmelektrodes 28, bis diese ihre Ruhelage erreicht hat. Dabei beschleunigt sich der Hilfsschaltstift 7 bereits, so daß er im Moment der Trennung von der Schirmelektrode 28 schon eine hohe Geschwindigkeit hat, die dann noch weiter gesteigert wird. Dies verbessert die Fähigkeit des Trennschalters 1, einen Lichtbogen zu löschen, wie er beim Schalten von Magnetisierungsströmen von Transformatoren auftritt. Nachdem der Hilfsschaltstift 7 seine Endlage im Hauptschaltstift 3 erreicht hat, fahren dann beide gemeinsam in die Ausschaltstellung (Figur 1, 2) zurück.

Im allgemeinen kann ein kleiner Magnetisierungsstrom über die Feder 8 des Hilfsschaltstiftes 7 und die Druckfeder 29 der Schirmelektrode 28 geführt werden. Bei höheren Strömen ist es zweckmäßig, ein Kontaktsystem für die Schirmelektrode 28 und im Spannring 10 für den Hilfsschaltstift 7 vorzusehen. Hierzu ist es notwendig, die Feder 8 einseitig zu isolieren, was durch eine zwischen dem Spannring 10 und der Feder 8 angeordnete Buchse 36 aus Isolierstoff zu erreichen ist. Ansonsten kann auf diese Buchse 36 verzichtet werden.

Wie bereits ausgeführt, entspricht die Summe der Hebelarme des zweiarmigen Winkelhebels 15 angenähert dem Abstand 35, den der Hauptschaltstift 3 bei der Ausschaltbewegung zur Gegenelektrode 5 aufweist, wenn der Hilfsschaltstift ausgelöst wird. Dies bedeutet, daß sich die Stirnfläche 27 der Stellschraube 13 genau unter dem Schnittpunkt zwischen der Anschlagfläche 23 und dem parallelen Bereich 25 der Führungsfläche 21 befinden muß. Ist dagegen die Stellschraube 13 so eingestellt, daß in der Ausschaltstellung ein in Figur 1 durch Pfeile angedeuteter Abstand 37 zwischen der Stirnfläche 27 und dem Schnittpunkt 23/25 auftritt, so muß dieser Abstand 37, der positiv (wenn er sich in Ausschaltrichtung) bzw. negativ (in Einschaltrichtung ) sein kann, entsprechend berücksichtig werden. Mithin beeinflußt die Stellschraube 13 nicht nur ausschließlich die Vorspannung der Feder 8.

In Figur 13 ist ein zweites Ausführungsbeispiel des Trennschalters 1 gemäß der Erfindung dargestellt, bei dem die mechanische Steuerung 14 eine etwas abgewandelte Form aufweist. Die Figur 13 zeigt den Hauptschaltstift 3 bei Beginn der Ausschaltbewegung 34 in einem Zeitpunkt, an dem der Hilfsschaltstift 7 noch mit seiner Stirnfläche 31 an der Schirmelektrode 28 anliegt. Diese befindet sich noch nicht in ihrer Ruhelage, sondern wird bei gespannter Druckfeder 29 von dem Hilfsschaltstift 7 festgehalten, weil dieser durch die Blockierung über die mechanische Steuerung 14 an einer Ausschaltbewegung 34 gehindert ist.

Die mechanische Steuerung 14 besteht aus zwei symmetrisch zur Längsachse des Hauptschaltstiftes 3 angeordneten zweiarmigen Hebeln 38, die jeweils an den Enden eine Schaltrolle 20 und eine Sperrolle 19 tragen und ortsfest im Drehpunkt 16 gelagert sind. Die Rückholfeder 17 versucht die beiden, die Sperrolle 19 tragenden Enden der Hebel 38 zusammen zu ziehen. Diese liegen in der Ruhelage an einem durch einen mittigen Ansatz 39 des Hilfsschaltstiftes 7 gebildeten Anschlag an. Somit wird der Hilfsschaltstift durch die mechanische Steuerung 14 zusätzlich zentriert.

Die Führungsflächen 21 zur Auslenkung der Schaltrollen 20 sind bei diesem Trennschalter 1 unmittelbar am Hauptschaltstift 3 angeordnet. Sie sind konisch geneigt zur Innenbohrung 40 des Hauptschaltstiftes 3 hin verlaufend und so bemessen, daß zum gewünschten Zeitpunkt entsprechend der Stellung des Hauptschaltstiftes 3 in der Trennstrecke 6 während der Ausschaltbewegung die Sperrollen 19 vom Anschlag abheben und den Hilfsschaltstift 7 freigeben. Da in diesem Fall die Sperrollen 19 nicht mehr am mittigen Ansatz 39, der als Anschlag dient, anliegen, ist ein Schutzrohr 41 vorgesehen, das die Feder 8 des Hilfsschaltstiftes 7 umgibt. Auf diese Weise wird verhindert, daß die Sperrollen 19 mit den Gängen der Feder 8 in Berührung gelangen. Die Länge des Schutzrohres 41 ist so gewählt, daß die Feder 8 in jeder Lage des Hilfsschaltstiftes 7 geschützt ist.

## Patentansprüche

1. Trennschalter für metallgekapselte, druckgasisolierte Hochspannungsschaltanlagen mit einer zwischen Feldelektroden (5) liegenden Trennstrecke (6), die durch einen rohrförmigen beweglichen Hauptschaltstift (3) überbrückbar ist, dessen fester Gegenkontakt (4) hohl ausgebildet ist, bei dem der bewegliche Hauptschaltstift (3) einen in diesem axialbeweglichen Hilfsschaltstift (7) enthält, der mit dem der Trennstrecke (6) zugewandten Ende (9) einen Spannring (10) im Innern des Hauptschaltstiftes (3) durchsetzt und von einer Feder (8) umgeben ist, die sich zwischen dem Spannring (10) und einem Anschlag (13) am Hilfsschaltstift (7) erstreckt, wobei der Hilfsschaltstift (7) in Ausschaltstellung im Innern des beweglichen Hauptschaltstiftes (3) liegt und in Einschaltstellung des Trennschalters (1) an einem im hohlen Gegenkontakt (4) des Hauptschaltstifts (3) liegenden federbelasteten Gegenkontakt (28) zur Anlage gelangt und bei Beginn der Ausschaltbewegung des beweglichen Hauptschaltstiftes (3) so verbleibt, bis er durch die Feder (8) nach Freigabe durch eine ortsfest innerhalb einer der Feldelektroden (5) gelagerte mechanische Steuerung (14) mit einer gegenüber der Bewegung des beweglichen Hauptschaltstiftes (3) größeren Geschwindigkeit in die Ruhelage zurückgeführt wird, **dadurch gekennzeichnet**, daß die mechanische Steuerung (14) eine drehbar gelagerte, sich in der Einschaltstellung selbsttätig verklemmende, in der dem Hauptschaltstift (3) zugeordneten Feldelektrode (5) angeordnete Hebelanordnung (15) enthält, welche die Einschaltbewegung des Hilfsschaltstiftes (7) nicht behindert und ihn bei Beginn der Ausschaltbewegung des Hauptschaltstiftes (3) solange festhält, bis er durch eine mit dem Hauptschaltstift (3) verbundene Führungsfläche (21) ausgelenkt wird.

2. Trennschalter nach Anspruch 1, **dadurch gekennzeichnet**, daß der Gegenkontakt des Hilfsschaltstiftes (7) eine federbelastete, in Ruhelage in einer Öffnung (30) der Feldelektrode (5) liegende Schirmelektrode (28) aufweist, an der auch der Hauptschaltstift (3) zur Anlage gelangt und sie in der Einschaltstellung in das Innere der Feldelektrode (5) drückt, und daß die auf die Schirmelektrode (28) einwirkende Feder (29) eine Beschleunigung bewirkt, die bis zum Erreichen der Ruhelage der Schirmelektrode (28) bei der Ausschaltbewegung größer als die Beschleunigung des Hilfsschaltstiftes (7) ist.

3. Trennschalter nach Anspruch 1 oder 2, **dadurch gekennzeichnet**, daß die Hebelanordnung zweiarmige Hebel (15) enthält.

4. Trennschalter nach Anspruch 1 oder 2 oder 3, **dadurch gekennzeichnet**, daß in der Hebelanordnung der Hebelarm der Hebel (15) angenähert dem Abstand der Stirnfläche (32) des Hauptschaltstiftes (3) zur Feldelektrode (5) des Gegenkontaktes (4) bei maximaler Auslenkung der Hebelanordnung (15) durch die Führungsfläche (21) entspricht.

5. Trennschalter nach einem oder mehreren der Ansprüche 1 bis 4, **dadurch gekennnzeichnet**, daß eine Rückholfeder (17) die Hebelanordnung (15) in Ruhelage gegen einen Anschlag (18) preßt.

6. Trennschalter nach Anspruch 5, **dadurch gekennzeichnet**, daß die Hebelanordnung zwei symmetrisch zur Längsachse des Hauptschaltstiftes (3) angeordnete Hebel (38) enthält, die durch die Rückholfeder (17) verbunden und gegen einen mittigen Ansatz (39) des Hilfsschaltstifts (7) gepreßt sind.

7. Trennschalter nach einem oder mehreren der Ansprüche 1 bis 6, **dadurch** **gekennzeichnet**, daß die Führungsfläche (21) als Nocke ausgebildet ist, die einen parallel zur Längsachse des beweglichen Hauptschaltstifts (3) verlaufenden Bereich aufweist.

8. Trennschalter nach einem oder mehreren der Ansprüche 1 bis 7, **dadurch gekennzeichnet**, daß die an einem Anschlag (13, 39) oder einer Führungsfläche (21) anliegenden Hebelenden der Hebelanordnung jeweils mit einer Rolle (19, 20) versehen sind.

9. Trennschalter nach einem oder mehreren der Ansprüche 1 bis 8, **dadurch** **gekennzeichnet**, daß der Anschlag am Ende des Hilfsschaltstiftes (7) durch die Stirnfläche (27) einer sich konisch aufweitenden Stellschraube (13) für die den Hilfsschaltstift (7) umgebende Feder (8) gebildet ist.

## Claims

1. Isolating switch for metal-clad, compressed gas-insulated high-voltage switchgear having an isolating distance (6) located between field electrodes (5), which can be short-circuited by a tubular, movable main contact pin (3), the fixed counter-contact (4) of which has a hollow construction, wherein the movable main contact pin (3) contains an auxiliary contact pin (7) which can move axially within the said main contact pin (3) and which passes at the end (9) facing the isolating distance (6) through a clamp ring (10) inside the main contact pin (3) and which is surrounded by a spring (8) which extends between the clamp ring (10) and an end stop (13) on the auxiliary contact pin (7), wherein the auxiliary contact pin (7) is located, in the opening position of the isolating switch (1), inside the movable main contact pin (3) and, in the closed position of the isolating switch (1), comes into contact with a spring-loaded counter-contact (28) located in the hollow counter-contact (4) of the main contact pin (3) and, when the opening movement of the movable main contact pin (3) begins, remains thus until it is returned, at a greater speed relative to the movement of the movable main contact pin (3), to the resting position by the spring (8) after release by means of a mechanical control (14) supported in a stationary manner within one of the field electrodes (5), characterised in that the mechanical control (14) comprises a rotatably mounted lever arrangement (15) which automatically locks in the closed position and is arranged in the field electrode (5) assigned to the main contact pin (3), which lever arrangement (15) does not impede the closing movement of the auxiliary contact pin (7) and retains it at the start of the opening movement of the main contact pin (3) until it is deflected by a guide surface (21) connected to the main contact pin (3).

2. Isolating switch according to claim 1, characterised in that the counter-contact of the auxiliary contact pin (7) has a spring-loaded shielding electrode (28) which is located, in the resting position, in an opening (30) in the field electrode (5), with which shielding electrode (28) the main contact pin (3) also comes into contact, pressing it, in the closed position, into the interior of the field electrode (5), and in that the spring (29) acting upon the shielding electrode (28) causes acceleration which, during the opening movement, until the resting position of the shielding electrode (28) is reached, is greater than the acceleration of the auxiliary contact pin (7).

3. Isolating switch according to claim 1 or 2, characterised in that the lever arrangement comprises two-armed levers (15).

4. Isolating switch according to claim 1 or 2 or 3, characterised in that, in the lever arrangement, the lever arm of the levers (15) corresponds approximately to the distance of the end surface (32) of the main contact pin (3) from the field electrode (5) of the counter-contact (4) during maximum deflection of the lever arrangement (15) by the guide surface (21).

5. Isolating switch according to one or more of claims 1 to 4, characterised in that, in the resting position, a restoring spring (17) presses the lever arrangement (15) against an end stop (18).

6. Isolating switch according to claim 5, characterised in that the lever arrangement comprises two levers (38) arranged symmetrically relative to the longitudinal axis of the main contact pin (3), which levers (38) are connected by the restoring spring (17) and are pressed against an axial extension (39) of the auxiliary contact pin (7).

7. Isolating switch according to one or more of claims 1 to 6, characterised in that the guide surface (21) is formed as a cam which has a region running parallel with the longitudinal axis of the movable main contact pin (3).

8. Isolating switch according to one or more of claims 1 to 7, characterised in that the lever ends of the lever arrangement which bear against an end stop (13, 39) or a guide surface (21) are provided, respectively, with a roller (19, 20).

9. Isolating switch according to one or more of claims 1 to 8, characterised in that the end stop at the end of the auxiliary contact pin (7) for the spring (8) surrounding the auxiliary contact pin (7), is formed by the end surface (27) of a conically widening adjusting screw (13).

## Revendications

1. Sectionneur pour installations de coupure à haute tension à blindage métallique et à isolation par un gaz sous pression, comportant une section de séparation (6) située entre des électrodes de champ (5) et qui peut être shuntée par un manchon tubulaire mobile de coupure principale (3), dont le contact antagoniste fixe (4) est réalisé avec une forme creuse, et dans lequel le manchon mobile de coupure principale (3) comporte une broche de coupure auxiliaire (7) mobile axialement dans ce manchon et qui traverse, par son extrémité (9) tournée vers la section de séparation (6), une bague de serrage (10) à l'intérieur du manchon de coupure principale (3) et est entourée par un ressort (8), qui s'étend entre la bague de serrage (10) et une butée (13) située sur la broche de coupure auxiliaire (7), et selon lequel, lorsque le sectionneur (1) est dans la position ouverte, la broche de coupure auxiliaire (7) est située à l'intérieur du manchon mobile de coupure auxiliaire (3) et, lorsque le sectionneur (1) est dans la position fermée, la broche de coupure auxiliaire (7) vient s'appliquer contre un contact antagoniste (28) chargé par un ressort et situé dans le contact antagoniste creux (4) du manchon de coupure principale (3), et subsiste ainsi, au début du déplacement d'ouverture du manchon mobile de coupure principale (3) sous l'action du ressort (8), après une libération par une unité de commande mécanique (14) montée fixe à l'intérieur de l'une des électrodes de champ (5), la broche soit ramenée dans la position de repos avec une vitesse supérieure à la vitesse de déplacement du manchon mobile de coupure principale (3), caractérisé par le fait que l'unité de commande mécanique (14) comporte un dispositif à leviers monté pivotant qui se bloque automatiquement dans la position fermée et est disposé dans l'électrode de champ (5) associée au manchon de coupure principale (3) et qui ne gêne pas le mouvement de fermeture de la broche de coupure auxiliaire (7) et la maintient fermement au début du mouvement d'ouverture du manchon de coupure principale (3) jusqu'à ce que la broche soit déviée par une surface de guidage (21) reliée au manchon principale (3).

2. Sectionneur suivant la revendication 1, caractérisé par le fait que le contact antagoniste de la broche de coupure auxiliaire (7) possède une électrode de blindage (28), qui est chargée par un ressort et, dans sa position de repos, est située dans une ouverture (30) de l'électrode de champ (5) et contre laquelle vient s'appliquer également le manchon de coupure principale (30), le manchon de coupure principale repoussant la broche à l'intérieur de l'électrode de champ (5), lorsque le sectionneur est dans la position fermée, que le ressort (29), qui agit sur l'électrode blindage (28) produit une accélération qui, jusqu'à ce que soit atteinte la position de repos de l'électrode de blindage (28) lors du mouvement d'ouverture, est supérieure à l'accélération de la broche de coupure auxiliaire (7).

3. Sectionneur suivant la revendication 1 ou 2, caractérisé par le fait que le dispositif à leviers comporte des leviers (15) à deux bras.

4. Sectionneur suivant la revendication 1 ou 2 ou 3, caractérisé par le fait que dans le dispositif à leviers, le bras de levier des leviers (15) correspond approximativement à la distance entre la surface frontale (32) du manchon de coupure principale (3) et l'électrode de champ (5) du contact antagoniste (4) pour une déviation maximale du dispositif à leviers (15) par la surface de guidage (21).

5. Sectionneur suivant une ou plusieurs des revendications 1 à 4, caractérisé par le fait qu'un ressort de rappel (17) repousse le dispositif à leviers (15) dans la position de repos contre une butée (18).

6. Sectionneur suivant la revendication 5, caractérisé par le fait que le dispositif à leviers comporte deux leviers (38) disposés symétriquement par rapport à l'axe longitudinal du manchon de coupure principale (3) et qui sont reliés par le ressort de rappel (17) et sont repoussés contre une butée médiane (32) de la broche de coupure auxiliaire (7).

7. Sectionneur suivant l'une des revendications 1 à 6, caractérisé par le fait que la surface de guidage (21) est réalisée sous la forme d'une came qui possède une partie qui s'étend parallèlement à l'axe longitudinal du manchon mobile de coupure principale (3).

8. Sectionneur suivant une ou plusieurs des revendications 1 à 7, caractérisé par le fait que les extrémités des leviers du dispositif à leviers, qui s'appliquent contre une butée (13, 39) ou contre une surface de guidage (21), sont pourvues chacune d'un galet (19, 20).

9. Sectionneur suivant une ou plusieurs des revendications 1 à 8, caractérisé par le fait que la butée située à l'extrémité de la broche de coupure auxiliaire est formée par la surface frontale (27) d'une vis de réglage (13), qui s'élargit avec une forme conique, pour le ressort (8) qui entoure la broche de coupure auxiliaire (7).
